# FASCICULE DE BREVET EUROPEEN

(11) **EP 0 764 593 B1**
(45) Date de publication et mention de la délivrance du brevet: **22.12.1999**
(21) Numéro de dépôt: 96402004.4
(22) Date de dépôt: 20.09.1996
(51) Int. Cl.: B65D 83/14

(54) **Valve pour pulvérisateur**
Ventil für Sprühvorrichtung
Valve for sprayer

(30) Priorité: 21.09.1995 FR 9511096
(43) Date de publication de la demande: 26.03.1997
(73) Titulaire: L'OREAL, 75008 Paris (FR)
(72) Inventeur: Aumegeas, Jean-Marc, Maisons Lafitte (FR)
(74) Mandataire: Leszczynski, André

(56) Documents cités:
- WO-A-91/00229
- WO-A-91/01259
- WO-A-95/06606
- DE-A- 2 052 859
- GB-A- 1 600 419
- US-A- 3 283 962
- US-A- 3 593 889

## Description

La présente invention concerne une valve pour un pulvérisateur comprenant un récipient apte à contenir un produit à pulvériser et un gaz propulseur, ladite valve comportant une tige de commande présentant un passage intérieur pour ledit produit, mobile dans un corps de valve entre une position de fermeture de la valve dans laquelle ledit passage est isolé de l'intérieur du récipient, et une position d'ouverture de la valve dans laquelle ledit passage communique avec l'intérieur du récipient pour permettre un écoulement de produit à travers ledit passage, la valve comportant au moins un orifice de prise de gaz propulseur débouchant dans le corps de valve pour réaliser un mélange de produit et de gaz propulseur, et des moyens pour fermer ledit orifice quand ladite tige de commande est dans sa position de fermeture de la valve.

Lorsque le pulvérisateur est du type à utilisation tête en haut, c'est-à-dire est destiné à être utilisé avec la valve en haut, le produit est amené au corps de valve par l'intermédiaire d'un tube plongeant dans le produit contenu dans le récipient jusqu'au voisinage du fond de ce dernier.

Dans certaines valves connues un équilibrage de pression a lieu après la fermeture de la valve, entre l'intérieur du corps de valve et l'intérieur du récipient, provoquant une mise à niveau du produit contenu d'une part dans le corps de valve et le tube plongeur et d'autre part dans le fond du récipient, donc un vidage au moins partiel du produit contenu dans le corps de valve et le tube plongeur vers le récipient. Le tube plongeur et le corps de valve se remplissent ainsi d'une certaine quantité de gaz propulseur qui quitte seul à chaque nouvelle utilisation le pulvérisateur en pure perte.

Il est donc avantageux que l'orifice de prise de gaz propulseur soit obturé quand la tige de commande est dans sa position de fermeture de la valve, pour conserver le corps de valve et le tube plongeur remplis de produit après la première utilisation du pulvérisateur, car cela permet de réaliser une économie de gaz propulseur, particulièrement appréciable lorsque ce dernier est de l'air comprimé qui n'est pas liquéfiable à l'intérieur du récipient, et dont le volume occupe une place non négligeable à l'intérieur du récipient, au détriment du produit à pulvériser.

La présente invention a pour objet de proposer une nouvelle valve qui permette d'empêcher qu'après utilisation du pulvérisateur le produit contenu dans le corps de valve et le tube plongeur ne se vide vers le fond du récipient, et qui soit de construction relativement simple.

Elle y parvient par le fait que la tige de commande, et le corps de valve dans sa région bordant ledit orifice de prise de gaz propulseur, présentent des surfaces propres à prendre appui l'une sur l'autre dans ladite position de fermeture de la valve pour fermer ledit orifice de prise de gaz propulseur, l'une au moins desdites surfaces étant inclinée par rapport à la direction de déplacement de la tige de commande dans le corps de valve.

Ainsi, grâce à l'invention, la fermeture de l'orifice de prise de gaz propulseur peut s'effectuer sans l'aide de garnitures d'étanchéité en matériau élastomère, de sorte que la valve peut être réalisée avec un faible nombre de pièces constitutives. Elle peut en outre être utilisée sans problème de compatibilité de matière pour distribuer des produits contenant des substances telles que des solvants, susceptibles de provoquer le gonflement des matériaux élastomères traditionnellement utilisés pour la réalisation des garnitures d'étanchéité.

Dans une réalisation particulière de l'invention, lesdites surfaces sont coniques.

Dans une réalisation particulière de l'invention, la tige de commande présente à une extrémité axiale une extension radiale sur laquelle est définie l'une desdites surfaces.

Dans une autre réalisation particulière de l'invention, lesdites surfaces sont coaxiales et centrées sur un axe central de la tige de commande.

Dans une autre réalisation de l'invention, lesdites surfaces sont coaxiales et excentrées par rapport à un axe central de la tige de commande.

Dans une réalisation particulière de l'invention, l'une desdites surfaces est définie sur une pièce rapportée sur le reste de la tige de commande. Le corps de valve présente alors avantageusement un fond à fixer sur le reste du corps de valve après mise en place de ladite pièce rapportée.

Dans une réalisation particulière de l'invention, le corps de valve présente un épaulement servant d'appui à une extrémité d'un ressort de rappel de la tige de commande dans sa position de repos, et délimite une extrémité d'un passage dans lequel s'étend la tige de commande en ménageant un jeu annulaire de faible épaisseur.

L'invention a encore pour objet un pulvérisateur équipé d'une valve telle que précitée, et notamment mais non exclusivement un pulvérisateur dans lequel ledit gaz propulseur est de l'air comprimé.

D'autres caractéristiques et avantages de la présente invention apparaîtront à la lecture de la description détaillée qui va suivre, de trois exemples de réalisation non limitatifs de l'invention, et à l'examen du dessin annexé sur lequel :
- la figure 1 est une vue en coupe axiale, schématique, d'une valve conforme à un premier exemple de réalisation de l'invention, la tige de commande étant représentée en position d'ouverture de la valve,
- la figure 2 est une vue analogue à la figure 1, montrant la valve en position fermée,
- la figure 3 est une vue en coupe axiale, schématique, d'une valve conforme à un deuxième exemple de réalisation de l'invention, la tige de commande étant représentée en position d'ouverture de la valve,
- la figure 4 montre la valve représentée sur la figure 3 en position fermée,
- la figure 5 est une vue en coupe axiale, schématique, d'une valve conforme à un troisième exemple de réalisation de l'invention, la tige de commande étant représentée en position d'ouverture de la valve, et,
- la figure 6 montre la valve représentée sur la figure 5 en position fermée.

On a représenté sur la figure 1 une valve 1 conforme à un premier exemple de réalisation de l'invention.

Cette valve 1 comporte une tige de commande 2 apte à se déplacer dans un corps de valve 3 entre une position d'ouverture de la valve, correspondant à la figure 1, et une position de fermeture de valve, correspondant à la figure 2. La valve 1 est fixée sur un récipient, connu en lui-même et non représenté, par l'intermédiaire d'une coupelle 4 à sertir à sa périphérie sur le récipient. La tige de commande 2 est munie à son extrémité supérieure d'un bouton-poussoir connu en lui-même et non représenté dans un souci de clarté du dessin, comportant une buse de pulvérisation. Le corps de valve 3 présente à son extrémité supérieure un bossage annulaire 5 serti dans un logement central 6 de la coupelle 4. Cette dernière est munie d'une ouverture 7 pour le passage de la tige de commande 2. Une rondelle d'étanchéité 8 est interposée axialement entre la tranche d'extrémité supérieure 9 du corps de valve 3 et la paroi 10 du logement 6 bordant l'ouverture 7. La tige de commande 2 coulisse de façon étanche au contact de l'ajour 11 d'axe X de la rondelle d'étanchéité 8.

La tige de commande 2 est creuse depuis sa tranche d'extrémité supérieure pour former un canal axial 12 pour le passage du produit, ce canal 12 débouchant par un perçage radial 13 sur la périphérie de la tige de commande 2. En position de repos de la tige de commande 2, le perçage radial 13 débouche dans l'épaisseur de la rondelle 8 et se trouve obturé comme représenté sur la figure 2. En position d'ouverture de la valve, lorsque la tige de commande 2 est enfoncée dans la direction de l'axe X dans le corps de valve 3, le perçage radial 13 débouche en deça de la rondelle 8, dans une cavité 14 du corps de valve 3, pour être alimenté en un mélange de produit et de gaz propulseur à pulvériser comme cela sera précisé dans la suite.

Une lèvre annulaire d'étanchéité 15, dirigée vers le haut, et se raccordant au reste de la tige de commande 2 en deça du perçage radial 13, s'applique contre la face inférieure 16 de la rondelle 8 lorsque la tige de commande 2 est au repos, pour améliorer l'étanchéité de la fermeture de la valve.

Un ressort hélicoïdal 17 de rappel de la tige de commande 2 est enroulé sur une portion cylindrique 18 de la tige de commande 2, servant de guide. Le ressort 17 prend appui axialement à son extrémité supérieure sur un épaulement 19, délimitant supérieurement la portion 18, et à son extrémité inférieure sur un épaulement 20 du corps de valve 3, délimitant inférieurement la cavité 14. La portion 18 de la tige de commande 2 est prolongée inférieurement par une portion 21 de plus petit diamètre, s'étendant au travers d'un passage 22 du corps de valve 3. Le passage 22 débouche inférieurement dans un logement 23 du corps de valve 3.

Dans l'exemple de réalisation décrit, le logement 23 présente la forme d'un coude à angle droit, comportant une branche inférieure 23a s'étendant radialement et perpendiculairement à l'axe X depuis le centre du corps de valve et une branche supérieure 23b excentrée, s'étendant vers le haut, parallèlement à l'axe X, à l'extrémité supérieure de laquelle débouche un orifice 24 de prise de gaz propulseur. L'orifice 24 communique par un perçage radial 25 avec un orifice 26 situé sur la périphérie externe du corps de valve.

La tige de commande 2 présente une partie inférieure 27 en forme de crochet en U, apte à se déplacer dans le logement 23 pour obturer, lorsque la tige de commande 2 est rappelée par le ressort 17 dans sa position de repos, l'orifice 24 de prise de gaz propulseur. La tige de commande 2 libère celui-ci lorsqu'elle est enfoncée.

La région du corps de valve 3 bordant inférieurement l'orifice 24 définit une surface conique 28 s'évasant vers le bas, et la partie inférieure 27 de la tige de commande 2 est constituée par une pièce rapportée en forme de U, fixée à une extrémité sur le reste de la tige de commande 2 dans le prolongement de la portion 21, et présentant à l'autre extrémité une surface conique 29 conformée pour coopérer avec la surface conique 28 pour fermer l'orifice 24. Dans l'exemple décrit, la pièce 27 présente un perçage borgne 30 destiné à recevoir une partie de forme complémentaire formée à l'extrémité inférieure de la portion 21 de la tige de commande 2. L'angle au sommet de la surface conique 28 est d'environ une soixantaine de degrés et l'angle au sommet de la surface conique 29 est d'environ la moitié.

Le logement 23 est fermé à son extrémité inférieure par une pièce 31 rapportée sur le reste du corps de valve 3, cette pièce 31 étant fixée sur le reste du corps de valve 3 après mise en place de la pièce 27 sur la portion 21 de la tige de commande 2. La pièce 31 comporte inférieurement un embout 32 destiné à être inséré dans un tube plongeur connu en lui-même et non représenté, pour alimenter le corps de valve 3 en produit.

Le fonctionnement de la valve 1 représentée sur les figures 1 et 2 est le suivant. Au repos, comme représenté sur la figure 2, le perçage radial 13 débouche dans l'épaisseur de la rondelle 8 et se trouve obturé. La lèvre d'étanchéité 15 s'applique sur la face inférieure 16 de la rondelle 8 sous l'action du ressort de rappel 17. L'orifice 24 est obturé par la surface conique 29 de la pièce 27. Ainsi, la cavité 14 et le logement 23 à l'intérieur du corps de valve peuvent rester remplis de produit après la première utilisation de la valve, pour distribuer le produit à la prochaine ouverture de la valve, sans départ au préalable de gaz propulseur seul.

Lorsque l'utilisateur appuie sur le bouton poussoir monté à l'extrémité supérieure de la tige de commande 2, l'enfoncement de cette dernière selon l'axe X libère le perçage radial 13 et l'orifice 24, de sorte qu'un écoulement de produit peut s'effectuer vers l'extérieur du récipient. Le produit parvenant dans le logement 23 par l'intermédiaire du tube plongeur relié à l'embout 32 est mélangé au gaz propulseur arrivant par l'orifice 24. Le diamètre du canal 25 et celui de l'orifice 24 sont choisis de sorte que l'écoulement de gaz propulseur subit à travers ces derniers une perte de charge suffisante pour ne pas empêcher le produit de remonter dans le tube plongeur et d'atteindre le corps de valve 3. Le produit et le gaz propulseur se mélangent alors pour constituer un mélange gaz-liquide qui est distribué sous la forme d'un aérosol par la buse du bouton-poussoir.

On a représenté sur les figures 3 et 4 une valve 1' conforme à un deuxième exemple de réalisation de l'invention.

On a utilisé dans la suite de la description et sur les figures des mêmes numéros de référence pour désigner deux éléments identiques et des mêmes numéros de référence affectés d'un ' ou d'un '' pour désigner des éléments fonctionnellement analogues, qui pourront ne pas être décrits à nouveau dans le détail.

La valve 1' diffère de la valve 1 précédemment décrite par la forme de la partie inférieure 27' de la tige de commande 2' et par la forme de la région du corps de valve 3' bordant l'orifice 24' de prise de gaz propulseur.

Plus précisément, l'orifice 24' de prise de gaz propulseur se situe dans le nouvel exemple de réalisation décrit à l'extrémité inférieure d'un embout tubulaire 33' formant saillie vers le bas à l'intérieur du logement 23'. La partie inférieure 27' de la tige de commande 2' est constituée d'une pièce rapportée, en forme de coude à angle droit, présentant une branche verticale 27'a située dans le prolongement de la portion 21 de la tige de commande 2', et une branche horizontale 27'b orientée radialement vers l'extérieur, sur la surface supérieure de laquelle est formé un évidement conique 34'. Cet évidement 34' définit une surface conique 29' s'évasant vers le haut. L'embout tubulaire 33' définit une surface conique 28' coaxiale à la surface conique 29', bordant extérieurement l'orifice 24', et l'évidement 34' est apte à venir en appui contre l'embout tubulaire 33' pour fermer l'orifice 24' lorsque la tige de commande 2' est rappelée dans sa position de repos par le ressort 17, comme représenté sur la figure 4. Le logement 23' est fermé inférieurement par un fond rapporté 31 comme décrit précédemment et latéralement, du côté du perçage radial 25', par une paroi 35 qui fait partie du corps de valve 3'.

En position de fermeture de la valve 1' l'évidement 34' est en appui contre l'extrémité inférieure de l'embout tubulaire 33' de manière à obturer l'orifice 24' de prise de gaz propulseur, de sorte que l'intérieur du corps de valve est isolé de l'intérieur du récipient et le produit empêché de redescendre dans le tube plongeur.

On a représenté sur les figures 5 et 6 une valve 1'', conforme à un troisième exemple de réalisation de l'invention.

La valve 1'' diffère des valves 1 et 1' précédemment décrites par la géométrie de la partie inférieure 27'' de la tige de commande 2'' et celle de la région du corps de valve 3'' sur laquelle vient en appui la partie 27'' pour fermer un orifice 24'' de prise de gaz propulseur. Le corps de valve 3'' présente en partie inférieure un logement 23'' délimité radialement par une surface conique 28'' centrée sur l'axe X et sur laquelle débouche une extrémité d'un canal radial 25'' pour définir l'orifice 24'' précité. Ce canal radial 25'' débouche à son autre extrémité en 26'' sur la périphérie du corps de valve 3''.

La surface conique 28'' prolonge inférieurement le passage 22. La partie inférieure 27'' de la tige de commande 2'' se présente sous la forme d'un tronc de cône 27''b prolongé supérieurement par un fût 27''a servant à la fixation sur la portion 21 de la tige de commande 2''. La partie inférieure 27'' présente une surface conique 29" délimitant radialement le tronc de cône 27''b, de même angle au sommet que celui de la surface conique 28'', et destinée à venir en appui sur cette dernière pour fermer l'orifice 24'', lorsque la tige de commande 2'' est au repos, comme représenté sur la figure 6.

La partie inférieure 27'' est mise en place sur la portion 21 de la tige de commande 2'' avant la fixation de la pièce 31 supportant l'embout 32.

Bien entendu, l'invention n'est pas limitée aux trois exemples de réalisation qui viennent d'être décrits. On peut notamment, sans sortir du cadre de la présente invention, modifier la géométrie des parties coopérantes de la tige de commande et du corps de valve destinées à fermer l'orifice de prise de gaz propulseur.

## Revendications

1. Valve pour pulvérisateur comprenant un récipient apte à contenir un produit à distribuer et un gaz propulseur, ladite valve comportant une tige de commande (2; 2'; 2'') présentant un passage intérieur (12) pour ledit produit, mobile dans un corps de valve (3; 3'; 3'') entre une position de fermeture de la valve (1), dans laquelle ledit passage (12) est isolé de l'intérieur du récipient et une position d'ouverture de la valve dans laquelle ledit passage (12) communique avec l'intérieur du récipient pour permettre un écoulement de produit à travers ledit passage (12), la valve (1) comportant au moins un orifice (24, 24'; 24'') de prise de gaz propulseur, débouchant dans le corps de valve (3; 3'; 3'') en vue de réaliser un mélange de produit et de gaz propulseur, et des moyens pour fermer ledit orifice (24, 24', 24'') lorsque la tige de commande (2; 2'; 2'') est en position de fermeture de la valve (1), caractérisée par le fait que la tige de commande (2;2';2'') et la région du corps de valve (3; 3'; 3'') bordant ledit orifice (24;24';24''), présentent des surfaces (28,29;28',29';28'',29'') propres à venir en appui l'une sur l'autre lorsque la tige de commande (2; 2'; 2'') est dans ladite position de fermeture de la valve (1) pour fermer ledit orifice (24, 24', 24''), l'une au moins desdites surfaces étant inclinée par rapport à la direction de déplacement (X) de la tige de commande (2;2';2'') dans le corps de valve (3;3';3'').

2. Valve selon la revendication 1, caractérisée par le fait que lesdites surfaces (28,29;28',29';28'',29'') sont coniques.

3. Valve selon l'une des revendications 1 ou 2, caractérisée par le fait que la tige de commande (2;2';2'') présente à une extrémité axiale une extension radiale sur laquelle est définie l'une (28;28';28'') desdites surfaces inclinées.

4. Valve selon l'une quelconque des revendications 1 à 3, caractérisée par le fait que lesdites surfaces (28'',29'') sont coaxiales, centrées sur un axe central (X) de la tige de commande (2'').

5. Valve selon l'une quelconque des revendications 1 à 3, caractérisée par le fait que lesdites surfaces (28,29;28',29') sont coaxiales, excentrées par rapport à un axe central de la tige de commande (2;2').

6. Valve selon l'une quelconque des revendications 1 à 5, caractérisée par le fait que l'une (28;28';28'') desdites surfaces inclinées est définie sur une pièce (27;27';27'') rapportée sur le reste de la tige de commande.

7. Valve selon la revendication 6, caractérisée par le fait que le corps de valve (3;3';3'') présente un fond (31;31';31'') rapporté sur le reste du corps de valve (3; 3'; 3'') après mise en place de l'intégralité de la tige de commande (2; 2'; 2'').

8. Valve selon l'une quelconque des revendications 1 à 7, caractérisée par le fait que ledit corps de valve (3;3';3'') présente un épaulement (20) servant d'appui à une extrémité d'un ressort (17) de rappel de la tige de commande (2; 2'; 2'') vers sa position de repos, cet épaulement délimitant une extrémité d'un passage (22) dans lequel s'étend la tige de commande (2; 2'; 2'') en ménageant un jeu annulaire de faible épaisseur.

9. Pulvérisateur équipé d'une valve (1;1',1'') telle que définie dans l'une quelconque des revendications précédentes.

10. Pulvérisateur selon la revendication 9, caractérisé par le fait qu'il comporte un récipient contenant de l'air comprimé comme gaz propulseur.

## Claims

1. Valve for sprayer comprising a container capable of containing a product to be dispensed and a propellant gas, the said valve including a control rod (2; 2'; 2'') having an inner passage (12) for the said product which can move in a valve body (3; 3'; 3'') between a closure position of the valve (1), in which the said passage (12) is isolated from the inside of the container, and an open position of the valve, in which the said passage (12) communicates with the inside of the container in order to allow a flow of product through the said passage (12), the valve (1) including at least one orifice (24, 24', 24'') for the take-off of propellant gas opening out in the valve body (3; 3'; 3'') with a view to mixing the product and the propellant gas, and means for closing the said orifice (24, 24', 24'') when the control rod (2; 2'; 2'') is in the closure position of the valve (1), characterized in that the control rod (2; 2'; 2'') and the region of the valve body (3; 3'; 3'') bordering the said orifice (24; 24'; 24'') have surfaces (28, 29; 28', 29'; 28'', 29'') suitable for bearing on one another when the control rod (2; 2'; 2'') is in the said closure position of the valve (1) in order to close the said orifice (24, 24', 24''), at least one of the said surfaces being inclined with respect to the direction of displacement (X) of the control rod (2; 2'; 2'') in the valve body (3; 3'; 3'').

2. Valve according to Claim 1, characterized in that the said surfaces (28, 29; 28', 29'; 28'', 29'') are conical.

3. Valve according to one of Claims 1 or 2, characterized in that the control rod (2; 2'; 2'') has, at an axial end, a radial extension on which one (28; 28'; 28'') of the said inclined surfaces is defined.

4. Valve according to any one of Claims 1 to 3, characterized in that the said surfaces (28'', 29'') are coaxial, centred on a central axis (X) of the control rod (2'').

5. Valve according to any one of Claims 1 to 3, characterized in that the said surfaces (28, 29; 28', 29') are coaxial, off-centre with respect to a central axis of the control rod (2; 2').

6. Valve according to any one of Claims 1 to 5, characterized in that one (28; 28'; 28'') of the said inclined surfaces is defined on a piece (27; 27'; 27'') attached on the rest of the control rod.

7. Valve according to Claim 6, characterized in that the valve body (3; 3'; 3'') has a base (31; 31'; 31'') attached on the rest of the valve body (3; 3'; 3'') after all the control rod (2; 2'; 2'') has been positioned.

8. Valve according to any one of Claims 1 to 7, characterized in that the said valve body (3; 3'; 3'') has a shoulder (20) serving as support for one end of a spring (17) for returning the control rod (2; 2'; 2'') towards its rest position, this shoulder delimiting an end of a passage (22) into which the control rod (2; 2'; 2'') extends, with narrow annular clearance.

9. Sprayer equipped with a valve (1; 1', 1''), as defined in any one of the preceding claims.

10. Sprayer according to Claim 9, characterized in that it includes a container containing compressed air as propellant gas.

## Patentansprüche

1. Ventil für einen Zerstäuber, der einen Behälter aufweist, der dazu eingerichtet ist, ein zu spendendes Produkt und ein Treibgas aufzunehmen, wobei das genannte Ventil ein Steuerröhrchen (2; 2'; 2'') aufweist, das einen inneren Kanal (12) für das genannte Produkt aufweist und in einem Ventilkörper (3; 3'; 3'') zwischen einer Schließposition des Ventils (1), in der der genannte Kanal (12) gegenüber dem Inneren des Behälters isoliert ist, und einer Öffüngsposition des Ventils beweglich ist, in der der genannte Kanal (12) mit dem Inneren des Behälters in Verbindung steht, um einen Austritt des Produktes über den genannten Kanal (12) hinweg zu gestatten, und wobei das Ventil (1) mindestens eine Öffnung (24, 24'; 24'') zur Aufnahme von Treibgas aufweist, die in den Ventilkörper (3; 3'; 3'') zum Zweck der Herstellung eines Gemisches aus Produkt und Treibgas einmündet, sowie Mittel, um die genannte Öffung (24, 24'; 24'') zu schließen, wenn sich das Steuerröhrchen (2; 2'; 2'') in der Schließposition des Ventils (1) befindet, dadurch gekennzeichnet, daß das Steuerröhrchen (2; 2'; 2'') und der Bereich des Ventilkörpers (3; 3'; 3''), der an die genannte Öffnung (24; 24'; 24'') angrenzt, Flächen (28, 29; 28', 29'; 28'', 29'') aufweisen, die dazu eingerichtet sind, zur Auflage aufeinander zu gelangen, wenn sich das Steuerröhrchen (2; 2'; 2'') in der genannten Schließposition des Ventils (1) befindet, um die genannte Öffnung (24, 24'; 24'') zu verschließen, und daß mindestens die eine der genannten Flächen in Bezug auf die Bewegungsrichtung (X) des Steuerröhrchens (2; 2'; 2'') im Ventilkörper (3; 3'; 3'') geneigt ist.

2. Ventil nach Anspruch 1, dadurch gekennzeichnet, daß die genannten Flächen (28, 29; 28', 29'; 28'', 29'') konisch sind.

3. Ventil nach einem der Ansprüche 1 oder 2, dadurch gekennzeichnet, daß das Steuerröhrchen (2; 2'; 2'') an einem axialen Ende eine radiale Verlängerung aufweist, auf der die eine (28; 28'; 28'') der genannten geneigten Flächen gebildet ist.

4. Ventil nach irgendeinem der Ansprüche 1 bis 3, dadurch gekennzeichnet, daß die genannten Flächen (28'', 29'') koaxial sind und auf eine Mittelachse (X) des Steuerröhrchens (2'') zentriert sind.

5. Ventil nach irgendeinem der Ansprüche 1 bis 3, dadurch gekennzeichnet, daß die genannten Flächen (28, 29; 28', 29') koaxial sind und in Bezug auf eine Mittelachse des Steuerröhrchens (2; 2') exzentrisch sind.

6. Ventil nach irgendeinem der Ansprüche 1 bis 5, dadurch gekennzeichnet, daß die eine (28; 28'; 28'') der genannten geneigten Flächen aus einen Teil (27; 27'; 27'') gebildet ist, das auf den Rest des Steuerröhrchens aufgesetzt ist.

7. Ventil nach Anspruch 6, dadurch gekennzeichnet, daß der Ventilkörper (3; 3'; 3'') einen Boden (31; 31'; 31'') aufweist, der auf den Rest des Ventilkörpers (3; 3'; 3'') nach Durchführung des Zusammenbaus des Steuerröhrchens (2; 2'; 2'') zu einem Stück aufgesetzt ist.

8. Ventil nach irgendeinem der Ansprüche 1 bis 7, dadurch gekennzeichnet, daß der genannte Ventilkörper (3; 3'; 3'') eine Schulter (20) aufweist, die als Auflage für ein Ende einer Feder (17) zum Rückstellen des Steuerröhrchens (2; 2'; 2'') in seine Ruhelage dient, und daß diese Schulter ein Ende eines Kanals (22) begrenzt, in dem sich das Steuerröhrchen (2; 2'; 2'') erstreckt, wobei ein ringförmiges Spiel mit geringer Dicke hergestellt ist.

9. Zerstäuber, der mit einem Ventil (1; 1', 1'') ausgestattet ist, wie es in irgendeinem der vorangehenden Ansprüche umrissen ist.

10. Zerstäuber nach Anspruch 9, dadurch gekennzeichnet, daß er einen Behälter aufweist, der Druckluft als Treibgas enthält.
